# FASCICULE DE BREVET EUROPEEN

(11) **EP 0 427 136 B1**
(45) Date de publication et mention de la délivrance du brevet: **26.02.1997**
(21) Numéro de dépôt: 90121030.2
(22) Date de dépôt: 02.11.1990
(51) Int. Cl.: D06F 75/18

(54) **Fer à repasser électrique**
Elektrisches Bügeleisen
Electric iron

(30) Priorité: 07.11.1989 FR 8914598
(43) Date de publication de la demande: 15.05.1991
(73) Titulaire: MOULINEX, F-93170 Bagnolet (FR)
(72) Inventeur: Amiot, Jacques Henri Julien, F-61000 Alencon (FR); Bouleau, Jean-Paul Ange André, F-61000 Alencon (FR); Molveaux, Gérard René Marc, F-61000 Alencon (FR)
(74) Mandataire: May, Hans Ulrich, Dr.

(56) Documents cités:
- DE-A- 3 205 333
- DE-B- 2 654 781

## Description

L'invention se rapporte aux fers à repasser électriques à vapeur.

L'invention concerne plus particulièrement un fer à repasser électrique comportant une semelle moulée fermée par un couvercle et dans laquelle sont pratiquées deux chambres séparées entre elles par une cloison, soit une chambre de vaporisation dite principale alimentée en eau au moyen d'un dispositif d'injection au travers d'une ouverture pratiquée dans le couvercle, l'eau étant vaporisée par une résistance blindée noyée dans la semelle, soit une chambre de distribution de vapeur communiquant, d'une part, avec la chambre de vaporisation au moyen d'au moins un passage pratiqué dans la cloison, et d'autre part, avec l'extérieur au moyen d'orifices de sortie pratiqués dans la semelle, ladite semelle comportant en outre une deuxième chambre de vaporisation dite intermédiaire agencée entre la chambre principale de vaporisation et la chambre de distribution.

Les fers à repasser connus de ce type tel que celui décrit dans le document DE-A-32 05 333 présentent souvent l'inconvénient de ne pas avoir une étanchéité parfaite entre la chambre principale de vaporisation, la deuxième chambre de vaporisation et la chambre de distribution. En effet, à la suite d'un défaut de fabrication ou de montage, un certain jeu peut se présenter entre le couvercle et la cloison séparant ces chambres, si bien que de l'eau non vaporisée peut passer directement de la chambre de vaporisation à la chambre de distribution, entraînant des risques de projection d'eau par les orifices de sortie. Les projections d'eau mouillent le linge, ce qui nuit à la bonne qualité du repassage. Pour remédier à cet inconvénient, on peut avoir recours à des joints en silicone qui sont malheuresement très coûteux. De plus, ces fers connus présentent un autre inconvénient à savoir de ne pas avoir d'obstacles entre la chambre principale de vaporisation, la deuxième chambre de vaporisation et la chambre de distribution de vapeur. En effet, la chambre principale de vaporisation étant en communication avec la deuxième chambre de vaporisation et la chambre de distribution de vapeur par de larges ouvertures, les gouttes d'eau non vaporisées dans la chambre principale de vaporisation cheminent directement dans la chambre de distribution de vapeur et entraînent également des risques de projection d'eau par les orifices de sortie.

La présente invention a pour but de remédier à ces inconvénients et de réaliser un fer à repasser perfectionné, adapté à la fabrication en grande série, d'un coût particulièrement modeste et permettant un repassage de bonne qualité.

Selon l'invention, la deuxième chambre de vaporisation est agencée seulement dans la semelle entre la cloison séparant la chambre de vaporisation de la chambre de distribution de vapeur et une contre-cloison rattachée par ses extrémités à cette cloison, cette deuxième chambre de vaporisation étant délimitée par le couvercle en tôle qui est plat dans cette région.

Par cet agencement de la chambre intermédiaire entre la chambre principale de vaporisation et la chambre de distribution, l'eau non vaporisée qui réussit à passer entre le couvercle et la contre-cloison de séparation des deux chambres de vaporisation se trouve vaporisée dans la chambre intermédiaire, évitant ainsi toute projection d'eau par les orifices de sortie.

Les caractéristiques et avantages de l'invention ressortiront d'ailleurs de la description qui va suivre, à titre d'exemple, en référence au dessin annexé dans lequel:
la figure 1 est une vue partielle en coupe transversale d'une semelle de fer à repasser telle qu'existant dans l'état de la technique; la figure 2 est une vue partielle en coupe transversale d'une semelle d'un fer selon l'invention; la figure 3 est une vue partielle (à plus petite échelle) de dessus d'une semelle selon l'invention, le couvercle étant ôté; la figure 4 est une coupe selon la ligne IV-IV de la figure 3.

Un fer à repasser électrique tel qu'illustré par les figures 1 à 4 comporte une semelle 1 moule, fermée par un couvercle 2 en tôle au moyen d'une rainure 3 périphérique de faible profondeur pratiquée dans la face supérieure de la semelle 1, de manière à recevoir le bord courbé périphérique 4 du couvercle 2 avec un joint approprié 5 pour assurer l'étanchéité de l'ensemble. Le couvercle 2 est de plus maintenu sur la semelle 1 au moyen d'éléments de serrage (non représentés).

Dans la semelle 1 sont pratiquées deux chambres 6,7, une chambre de vaporisation dite principale 6 et une chambre de distribution 7, séparées entre elles par une cloison 8 verticale s'étendant de la semelle 1 au couvercle 2. La chambre principale de vaporisation 6 est alimentée en eau au moyen d'un dispositif d'injection (non représenté) au travers d'une ouverture 9 pratiquée dans le couvercle 2, l'eau étant vaporisée par une résistance électrique blindée 10 noyée dans la semelle 1, et ayant une forme en U (représentée en trait interrompus sur la figure 3), la chambre principale de vaporisation 6 étant agencée entre les branches du U. La chambre de distribution 7 de vapeur communique, d'une part, avec la chambre principale de vaporisation 6 au moyen de deux passages 11 pratiqués dans la cloison 8, et d'autre part, avec l'extérieur au moyen d'orifices de sortie 12 pratiqués dans la face inférieure de la semelle 1. Ainsi l'eau tombe au travers de l'ouverture d'injection 9 dans la chambre principale de vaporisation 6. Cette eau est vaporisée grâce à la chaleur de la résistance blindée 10. La vapeur chemine entre les chicanes 13, traverse les passages 11, entre dans la chambre de distribution 7 et s'échappe par les orifices de sortie 12.

Comme on le voit sur la figure 1, dans un fer à repasser connu en soi, si l'on n'a pas recours à des joints coûteux en silicone, il peut exister parfois un léger jeu 14 entre la cloison 8 et le couvercle 2, dû à des défauts de fabrication en grande série (moulage, ajustage...). Le jeu permet à des gouttes d'eau non vaporisées de passer entre la cloison 8 et le couvercle 2 directement de la chambre principale de vaporisation 6 à la chambre de distribution 7 sans passer par les chicanes 13 et donc il se produit par les orifices de sortie 12 des projections d'eau qui sont nuisibles au repassage.

Selon l'invention, la semelle du fer à repasser, telle qu'illustrée par les figures 2 à 4, comporte en outre une deuxième chambre de vaporisation dite intermédiaire 15 agencée entre la chambre principale de vaporisation 6 et la chambre de distribution 7 et s'étendant à proximité de l'ouverture 9 d'injection de l'eau. La chambre intermédiaire de vaporisation 15 est un espace clos délimité par une contre-cloison 16 verticale agencée entre l'ouverture d'injection 9 et la cloison 8 et s'étendant de la semelle 1 au couvercle 2. La contre-cloison 16 est rattachée en ses extrémités 17 à la cloison 8. Ainsi, l'eau non vaporisée qui reussit à passer entre le couvercle 2 et la contre-cloison 16 se trouve automatiquement vaporisée dans la chambre intermédiaire de vaporisation 15, la vapeur s'échappant par le jeu 14 entre la cloison 8 et le couvercle 2 vers la chambre de distribution 7.

L'ouverture 9 d'injection de l'eau étant située dans la partie anterieure médiane de la chambre principale de vaporisation 6, la chambre intermédiaire de vaporisation 15 est disposée sensiblement au-dessus de la résistance blindée 10 et en avant de la chambre principale de vaporisation 6. De plus, la chambre intermédiaire de vaporisation 15 présente un fond incliné dont le point bas 18 est situé au-dessus de la résistance 10. Ainsi, toute goutte d'eau entrant dans la chambre intermédiaire 15, est vaporisée instantanément.

## Revendications

1. Fer à repasser électrique comportant une semelle moulée (1) fermée par un couvercle (2) et dans laquelle sont pratiquées deux chambres (6,7) séparées entre elles par une cloison (8), soit une chambre de vaporisation dite principale (6) alimentée en eau au moyen d'un dispositif d'injection au travers d'une ouverture (9) pratiquée dans le couvercle (2) et située dans la partie antérieure médiane de la chambre principale de vaporisation (6), l'eau étant vaporisée par une résistance blindée (10) noyée dans la semelle (1), soit une chambre de distribution de vapeur (7) communiquant, d'une part, avec la chambre principale de vaporisation (6) au moyen d'au moins un passage (11), et d'autre part, avec l'extérieur au moyen d'orifices de sortie (12) pratiqués dans la semelle (1), ladite semelle (1) comportant en outre une deuxième chambre de vaporisation (15) dite intermédiaire agencée entre la chambre principale de vaporisation (6) et la chambre de distribution (7),
**caractérisé en ce que** la deuxième chambre de vaporisation (15) est agencée seulement dans la semelle (1) entre la cloison (8) séparant la chambre de vaporisation (6) de la chambre de distribution de vapeur (7) et une contre-cloison (16) rattachée en ses extrémités (17) à la cloison (8), cette chambre (15) étant délimitée par le couvercle (2) en tôle qui est plat dans cette région.

2. Fer à repasser selon la revendication 1,
**caractérisé en ce que**, la résistance blindée (10) ayant une forme en U entre les branches duquel est agencée la chambre principale de vaporisation (6), la chambre intermédiaire de vaporisation (15) est disposée sensiblement au-dessus de la résistance blindée (10).

3. Fer à repasser selon la revendication 2,
**caractérisé en ce que** la chambre intermédiaire de vaporisation (15) présente un fond incliné dont le point bas (18) est situé au-dessus de la résistance (10).

4. Fer à repasser selon l'une quelconque des revendications précédentes,
**caractérisé en ce que** le bord périphérique (4) du couvercle (2) est encastré dans une rainure (3) complémentaire pratiquée dans la semelle (1).

## Patentansprüche

1. Elektrisches Bügeleisen mit einer durch einen Deckel (2) ummantelten geformten Sohle (1), in welcher zwei voneinander durch eine Trennwand (8) abgetrennte Kammern (6, 7) ausgebildet sind, eine sogenannte Hauptkammer zur Dampferzeugung (6), die mittels einer Einspritzvorrichtung durch eine im Deckel (2) ausgebildete Öffnung (9) mit Wasser versorgt wird, welche sich im vorderen mittleren Teil der Hauptkammer zur Dampferzeugung (6) befindet, wobei das Wasser durch einen in der Sohle (1) eigebetteten ummantelten Heizwiderstand (10) verdampft wird, und eine Dampfverteilerkammer (7), die einerseits über mindestens einen Durchgang (11) mit der Hauptkammer zur Dampferzeugung (6) verbunden ist und andererseits über in der Sohle (1) ausgebildete Dampfaustrittslöcher (12) nach außen führt, wobei die Sohle (1) noch eine zweite, sogenannte Zwischenkammer zur Dampferzeugung (15) aufweist, die zwischen der Hauptkammer (6) und der Verteilerkammer (7) angeordnet ist, **dadurch gekennzeichnet,** daß die zweite Dampferzeugungskammer (15) nur in der Sohle (1) zwischen der Trennwand (8), welche die Dampferzeugungskammer (6) von der Dampfverteilerkammer (7) trennt und einer Gegenwand (16) angeordnet ist, die an ihren beiden Enden (17) an die Trennwand (8) anschließt, wobei diese Kammer (15) durch den Deckel (2) aus Blech begrenzt ist, der in diesem Bereich flach ist.

2. Bügeleisen nach Anspruch 1, **dadurch gekennzeichnet,** daß der ummantelte Heizwiderstand (10) die Form eines U aufweist, zwischen dessen Ästen die Hauptkammer zur Dampferzeugung (6) angeordnet ist, und die Zwischenkammer zur Dampferzeugung (15) im wesentlichen über dem ummantelten Heizwiderstand (10) angeordnet ist.

3. Bügeleisen nach Anspruch 2, **dadurch gekennzeichnet,** daß die Zwischenkammer zur Dampferzeugung (15) einen geneigten Boden aufweist, dessen tiefster Punkt (18) über dem Heizwiderstand (10) liegt.

4. Bügeleisen nach einem der vorangehenden Ansprüche, **dadurch gekennzeichnet,** daß der äußere Rand (4) des Deckels (2) in eine entsprechende in der Sohle (1) ausgebildete Rille (3) eingesetzt ist.

## Claims

1. Electric iron having a moulded sole plate (1) closed off by a cover (2) and in which there are formed two chambers (6, 7) separated from each other by a partition (8), that is to say a vaporisation chamber called the main chamber (6) supplied with water by means of an injection device through an opening (9) formed in the cover (2) and situated in the median front part of the main vaporisation chamber (6), the water being vaporised by a shielded element (10) embedded in the sole plate (1), and a steam distribution chamber (7) communicating, firstly, with the main vaporisation chamber (6) by means of at least one passage (11), and secondly with the outside by means of outlet orifices (12) formed in the sole plate (1), the said sole plate (1) also having a second vaporisation chamber (15) called the intermediate chamber arranged between the main vaporisation chamber (6) and the distribution chamber (7)
**characterised in that** the second vaporisation chamber (15) is arranged only in the sole plate (1) between the partition (8) separating the vaporisation chamber (6) from the steam distribution chamber (7) and a counter-partition (16) fixed at its ends (17) to the partition (8), this chamber (15) being defined by the sheet-metal cover (2), which is flat in this area.

2. Iron according to Claim 1,
**characterised in that,** the shielded element (10) being in the shape of a U, between the arms of which the main vaporisation chamber (6) is arranged, the intermediate vaporisation chamber (15) is disposed substantially above the shielded element (10).

3. Iron according to Claim 2,
**characterised in that** the intermediate vaporisation chamber (15) has an inclined bottom whose low point (18) is situated above the element (10).

4. Iron according to any one of the preceding claims,
**characterised in that** the peripheral edge (4) of the cover (2) is embedded in a complementary groove (3) formed in the sole plate (1).
